# FASCICULE DE BREVET EUROPEEN

(11) **EP 3 409 902 B1**
(45) Date de publication et mention de la délivrance du brevet: **19.02.2020**
(21) Numéro de dépôt: 18173133.2
(22) Date de dépôt: 18.05.2018
(51) Int. Cl.: F01D 11/00, F01D 11/12, F04D 29/02, F04D 29/16

(54) **SYSTÈME D'ÉTANCHÉITÉ POUR COMPRESSEUR DE TURBOMACHINE**
ABDICHTUNGSSYSTEM FÜR KOMPRESSOR EINER STRÖMUNGSMASCHINE
SEALING SYSTEM FOR A TURBINE ENGINE COMPRESSOR

(30) Priorité: 02.06.2017 BE 201705396
(43) Date de publication de la demande: 05.12.2018
(73) Titulaire: Safran Aero Boosters SA, 4041 Herstal (BE)
(72) Inventeur: HIERNAUX, Stéphane, 4680 Oupeye (BE)
(74) Mandataire: Lecomte & Partners

(56) Documents cités:
- EP-A1- 3 023 595
- EP-A2- 1 712 743
- EP-A2- 3 073 055
- WO-A1-2016/059348
- US-A1- 2014 205 444

## Description

### Domaine technique

L'invention se rapporte à l'étanchéité dans un compresseur de turbomachine axiale, notamment au niveau d'une virole interne. L'invention a également trait à une turbomachine axiale, tel un turboréacteur d'avion ou un turbopropulseur d'aéronef. L'invention propose également un procédé de fabrication d'un compresseur.

### Technique antérieure

Le taux de compression en sortie d'un compresseur de turboréacteur dépend de l'étanchéité entre les viroles et le rotor. Cette étanchéité doit s'adapter aux vibrations comme aux ingestions lorsqu'il s'agit d'un compresseur basse pression. La force centrifuge et la dilatation restent des contraintes qui s'ajoutent aux précédentes.

Le document EP 3 023 595 A1 divulgue un turboréacteur équipé d'un compresseur basse pression où des viroles internes limitent les fuites autour du rotor. Chaque virole interne ou chaque segment de virole interne comprend: une paroi circulaire ou semi-circulaire dont le profil s'étend principalement axialement ; et une rangée d'ouvertures formées dans la paroi axiale. Chaque ouverture présente des bords opposés destinés à être disposés latéralement de part et d'autre d'une aube statorique positionnée dans ladite ouverture en vue de sa fixation. En outre, la paroi comprend une bride radiale qui traverse les ouvertures selon la direction circonférentielle de la virole ou du segment de virole, de sorte à former un lien mécanique au sein de chaque ouverture pour en lier les bords opposés.

### Résumé de l'invention

### Problème technique

L'invention a pour objectif de résoudre au moins un des problèmes posés par l'art antérieur. Plus précisément, l'invention a pour objectif de pouvoir réduire les fuites dans un compresseur. L'invention a également pour objectif de proposer une solution simple, résistante, légère, économique, fiable, facile à produire, commode d'entretien, d'inspection aisée, et améliorant le rendement.

### Solution technique

L'invention a pour objet un compresseur de turbomachine, notamment un compresseur basse pression de turbomachine, le compresseur comprenant : un rotor avec au moins une nervure annulaire ; une rangée annulaire d'aubes statoriques ; une virole interne reliée aux aubes statoriques et comprenant au moins une couche de matériau abradable apte à coopérer avec la au moins une nervure annulaire du rotor afin d'assurer une étanchéité ; remarquable en ce que la virole interne comprend au moins une dent annulaire réalisée en matériau abradable et s'étendant radialement vers le rotor.

Selon des modes avantageux de l'invention, le réservoir peut comprendre une ou plusieurs des caractéristiques suivantes, prises isolément ou selon toutes les combinaisons techniques possibles :
- La dent annulaire et le rotor comprennent entre eux un premier jeu radial J1, la nervure annulaire et la virole interne comprennent entre elles un deuxième jeu radial J2 qui représente entre 50% et 150% du premier jeu radial J1.
- Le premier jeu radial J1 est égal au deuxième jeu radial J2.
- La dent annulaire comprend un profil de révolution trapézoïdal ou triangulaire. Le profil de révolution est considéré autour de l'axe de rotation du rotor.
- La dent annulaire est plus épaisse axialement que la nervure annulaire.
- La dent annulaire présente une hauteur radiale égale à la hauteur radiale de la nervure annulaire.
- La dent annulaire et la nervure annulaire se chevauchent radialement sur la majorité de leurs hauteurs radiales.
- Le matériau de la dent annulaire est différent de celui coopérant avec la nervure annulaire, et est éventuellement plus friable.
- Le matériau abradable de la dent annulaire est le même que celui coopérant avec la nervure annulaire ; lesdits matériaux étant éventuellement venus de matière et/ou formant un ensemble monobloc.
- Le rotor comprend au moins deux rangées annulaires d'aubes rotoriques entre lesquelles est disposée axialement la dent annulaire, les au moins deux rangées annulaires d'aube rotoriques étant un ensemble monobloc.
- La virole interne comprend une surface annulaire interne d'où s'étend radialement la dent annulaire, ladite surface comprenant une gorge circulaire disposée axialement au niveau de la nervure annulaire.
- La virole interne comprend une paroi annulaire, éventuellement réalisée en un matériau composite.
- La paroi annulaire sépare radialement les aubes statoriques de la dent annulaire.
- La dent annulaire est une première dent annulaire, la virole interne comprenant d'autres, éventuellement au moins deux autres, dents annulaires réalisées en matériau abradable et s'étendant radialement vers le rotor, les dents annulaires étant éventuellement réparties axialement le long de la virole interne.
- La nervure annulaire est une première nervure, le rotor comprenant en outre au moins une deuxième nervure annulaire, les nervures annulaires et la ou chaque dent annulaire formant une alternance.
- Le jeu radial J2 représente entre 80% et 120%, ou entre 90% et 110% du jeu radial J1.
- Le jeu J1 et/ou le jeu J2 représente au plus : 20%, ou 10%, ou 5% ; ou 3% de la hauteur radiale de la dent ou de la nervure respectivement.
- Le compresseur est à écoulement axial.
- La dent comprend une pointe circulaire orientée radialement vers l'intérieur.
- La nervure comprend une pointe circulaire orientée radialement vers l'extérieur.
- La dent présente un profil de révolution dont la hauteur radiale est supérieure à l'épaisseur axiale, éventuellement au moins : deux, ou trois, ou quatre, ou cinq fois supérieure à l'épaisseur axiale. Ces proportions peuvent s'appliquer au profil de révolution de la nervure annulaire.
- En fonctionnement, la dent tourne et/ou rentre dans la gorge.
- Le matériau abradable de la dent est un premier matériau, celui coopérant avec la nervure est un deuxième matériau qui est éventuellement de densité supérieure au, et/ou plus dur que le, premier matériau.
- Le rotor est un tambour monobloc avec une surface externe supportant chaque nervure annulaire.
- La paroi et la dent sont réalisées en des matériaux différents.
- Le rotor comprend une surépaisseur radiale en regard radialement de la dent, et/ou s'étendant radialement vers la dent.
- La dent et la nervure s'étendent sur la majorité de l'espace radial entre l'enveloppe du rotor et la surface interne de la virole. Ledit espace s'étend sur toute la longueur de la virole.
- La nervure présente une dureté supérieure à la dureté de la dent, éventuellement au moins : deux fois, ou cinq fois, ou dix fois supérieure. Les duretés peuvent être des duretés Vickers.

L'invention a également pour objet un compresseur de turbomachine comprenant : un rotor avec au moins une nervure annulaire ; une rangée annulaire d'aubes statoriques ; une virole interne reliée aux aubes statoriques qui comprend : au moins une couche de matériau abradable apte à coopérer avec la au moins une nervure annulaire du rotor, une dent annulaire réalisée en matériau abradable et s'étendant radialement vers le rotor, les jeux radiaux mesurés au niveau axialement de la nervure annulaire et de la dent annulaire étant égaux.

L'invention a également pour objet une turbomachine, notamment un turboréacteur d'aéronef, comprenant un compresseur, remarquable en ce que le compresseur est conforme à l'invention, préférentiellement la dent annulaire comprend un matériau organique tel un polymère.

L'invention a également pour objet un procédé de fabrication d'un compresseur de turbomachine, le procédé comprenant les étapes suivantes : (a) fourniture ou réalisation d'une rangée annulaire d'aubes statoriques ; (b) fixation d'une virole interne à la rangée annulaire d'aubes statoriques, ladite virole interne comprenant du matériau abradable ; (d) positionnement du matériau abradable de la virole interne autour d'une nervure annulaire d'un rotor du compresseur ; remarquable en ce que préalablement à l'étape (d) positionnement il comprend une étape (c) ajout d'au moins une dent annulaire en matériau abradable à l'intérieur de la virole interne, à l'issue de l'étape (d) positionnement, le compresseur est éventuellement conforme à l'invention. Selon un mode avantageux de l'invention, l'étape (c) ajout comprend une phase de moulage, ou de collage, ou de projection plasma de matériau abradable à l'intérieur de la virole interne ; à l'issue de l'étape (d) positionnement, le compresseur est éventuellement conforme à l'invention.

Selon un mode avantageux de l'invention, l'étape (c) ajout comprend une phase d'usinage de l'abradable afin d'y tailler la dent annulaire.

Selon un mode avantageux de l'invention, à l'issue de la phase de moulage, ou de collage, l'abradable forme la dent annulaire.

Les épaisseurs et/ou les hauteurs peuvent être des valeurs moyennes.

Les caractéristiques présentées en relation avec une dent annulaire peuvent s'appliquer à chaque dent annulaire. Le même s'applique aux nervures.

De manière générale, les modes avantageux de chaque objet de l'invention sont également applicables aux autres objets de l'invention. Chaque objet de l'invention est combinable aux autres objets, et les objets de l'invention sont également combinables aux modes de réalisation de la description, qui en plus sont combinables entre eux, selon toutes les combinaisons techniques possibles, à moins que le contraire soit explicitement précisé.

### Avantages apportés

L'invention permet de créer d'autres léchettes embarquées par la virole interne. Leur présence apporte un effet qui s'ajoute à celui du rotor, en amplifiant les tourbillons sous la virole pour freiner les écoulements secondaires. L'étanchéité est améliorée sans pénaliser l'inertie du rotor.

Par ailleurs, la réalisation des dents en matériau abradable respecte l'intégrité du rotor. Radialement deux niveaux d'étanchéité sont créés et agissent en série, tout en permettant une implantation qui respecte la compacité axiale et radiale.

### Brève description des dessins

La figure 1 représente une turbomachine axiale selon l'invention.
La figure 2 est un schéma d'un compresseur de turbomachine selon l'invention.
La figure 3 illustre un système d'étanchéité selon un premier mode de réalisation de l'invention.
La figure 4 illustre un système d'étanchéité selon un deuxième mode de réalisation de l'invention.
La figure 5 est un diagramme du procédé de fabrication d'un compresseur de turbomachine selon l'invention.

### Description des modes de réalisation

Dans la description qui va suivre, les termes « interne » et « externe » renvoient à un positionnement par rapport à l'axe de rotation d'une turbomachine axiale. La direction axiale correspond à la direction le long de l'axe de rotation de la turbomachine. La direction radiale est perpendiculaire à l'axe de rotation. L'amont et l'aval sont en référence au sens d'écoulement principal du flux dans la turbomachine. Par matériau abradable, on entend un matériau apte à s'effriter au contact du rotor afin de limiter l'usure de ce dernier.

La figure 1 représente de manière simplifiée une turbomachine axiale. Il s'agit dans ce cas précis d'un turboréacteur double-flux. Le turboréacteur 2 comprend un premier niveau de compression, dit compresseur basse-pression 4, un deuxième niveau de compression, dit compresseur haute-pression 6, une chambre de combustion 8 et un ou plusieurs niveaux de turbines 10. En fonctionnement, la puissance mécanique de la turbine 10 transmise via l'arbre central jusqu'au rotor 12 met en mouvement les deux compresseurs 4 et 6. Ces derniers comportent plusieurs rangées d'aubes de rotor associées à des rangées d'aubes de stator. La rotation du rotor autour de son axe de rotation 14 permet ainsi de générer un débit d'air et de comprimer progressivement ce dernier jusqu'à l'entrée de la chambre de combustion 8.

Un ventilateur d'entrée communément désigné fan ou soufflante 16 est couplé au rotor 12 et génère un flux d'air qui se divise en un flux primaire 18 traversant les différents niveaux susmentionnés de la turbomachine, et en un flux secondaire 20 traversant un conduit annulaire (partiellement représenté) le long de la machine pour ensuite rejoindre le flux primaire en sortie de turbine. La soufflante peut être du type non carénée.

Le flux secondaire peut être accéléré de sorte à générer une réaction de poussée nécessaire au vol d'un avion. Les flux primaire 18 et secondaire 20 sont des flux annulaires coaxiaux et emmanchés l'un dans l'autre. Ils sont canalisés par le carter de la turbomachine et/ou des viroles.

La figure 2 est une vue en coupe d'un compresseur d'une turbomachine axiale telle que celle de la figure 1. Le compresseur peut être un compresseur basse-pression 4. On peut y observer le bec de séparation 22 du flux primaire 18 et du flux secondaire 20. Le rotor 12 comprend plusieurs rangées d'aubes rotoriques 24, en l'occurrence trois. Il peut être un tambour monobloc. Il forme un solide reliant toutes ses rangées d'aubes. Eventuellement un, ou plusieurs, ou chacune des rangées d'aubes rotoriques 24 est rigidement liée au rotor, et donc au tambour le cas échéant. Alternativement, les aubes rotoriques sont à fixation par queue d'aronde.

Le compresseur basse pression 4 comprend plusieurs redresseurs, en l'occurrence quatre, qui contiennent chacun une rangée d'aubes statoriques 26. Les redresseurs sont associés au fan ou à une rangée d'aubes rotoriques pour redresser le flux d'air, de sorte à convertir la vitesse du flux en pression, notamment en pression statique.

Les aubes statoriques 26 s'étendent essentiellement radialement depuis un carter extérieur 28, et peuvent y être fixées et immobilisées à l'aide d'axes. Le carter 28 peut être formé de deux demi-coquilles. Les rangées d'aubes statoriques 26 supportent des viroles internes 30 dont les surfaces externes guident le flux primaire 18. Les viroles internes 30 peuvent présenter un profil de révolution autour de l'axe de rotation 14. Elles assurent des étanchéités dynamiques avec le rotor 12, notamment en combinaison avec ses nervures annulaires, communément appelées léchettes. Elles minimisent les fuites en ce sens qu'elles autorisent un rapprochement avec le rotor, ledit rapprochement refermant les jeux mécaniques en fonctionnement. Ainsi, une virole et une portion de rotor 12 peuvent former un système d'étanchéité.

La figure 3 esquisse un système d'étanchéité tels que ceux de la figure 2. Sont visibles: une aube statorique 26 représentative de sa rangée, un tronçon axial de rotor 12, et une virole interne 30. La virole 30 peut être segmentée. Elle peut être réalisée en matériau composite à matrice organique renforcée par des fibres. Le système est ici représenté au repos, la vitesse de rotation des nervures 42 par rapport aux dents 32 étant nulle.

Le rotor 12 comprend au moins une, en l'occurrence deux nervures annulaires 32 qui s'étendent radialement vers l'extérieur depuis l'enveloppe 34 du rotor 12. L'enveloppe 34 peut correspondre à celle du tambour. Ces nervures 32 forment des lames circulaires avec des pointes circulaires en regard de la virole interne 30, notamment en regard radialement de couches de matériau abradable 36 dédiées. Ces couches 36 peuvent être logées dans l'épaisseur radiale de la paroi annulaire 38 de la virole interne 30.

Radialement à l'opposé de la surface externe 40 de la virole 30, cette dernière présente au moins une dent annulaire 42, par exemple deux ou trois dents annulaires 42. Ces dents 42 s'étendent radialement depuis la surface interne 44 de la virole 30. Les dents 42 font saillie depuis cette surface interne 44.

Les dents 42 peuvent être réparties axialement sur la longueur de la virole 30, éventuellement de manière homogène. Celle en amont peut être au niveau axialement, ou en amont, du bord d'attaque 46 de l'aube 26. Celle en aval peut être au niveau axialement, ou en aval, du bord de fuite 48 de l'aube 26. Les dents 42 et les nervures 32 forment une alternance, si bien qu'elles renferment des chambres annulaires entre le rotor 12 et la virole 30 ; lesdites chambres voient leurs arrêtes circulaires se refermer en fonctionnement, d'où l'amélioration de l'étanchéité, l'augmentation du taux de compression, et l'optimisation du rendement moteur.

Les dents 42 et les nervures 32 s'étendent radialement dans des sens opposés. Elles peuvent se croiser radialement. Elles peuvent se chevaucher radialement, éventuellement sur la majorité de leurs hauteurs radiales respectives. Leurs faces axiales, éventuellement planes ou sensiblement coniques, sont en regard axialement. Les dents 42 et les nervures 32 peuvent être de hauteurs égales ou similaires, s'est à dire avec une différence d'au plus: 10%, ou 5%.

Eventuellement, le ou plusieurs ou chaque jeu J1 subsistant radialement entre une des dents 42 et le rotor 12, plus précisément entre une des dents 42 et l'enveloppe 34, peut être égal à au moins un, ou plusieurs, ou chaque jeu J2 entre la virole 38 et l'une des nervures 32. Eventuellement, tous les jeux J1 sont égaux ; et/ou tous les jeux J2 sont égaux. Cet arrangement favorise l'étanchéité, et permet aux dents de jouer un rôle sensiblement équivalent aux nervures. Lorsque les dents se rapprochent radialement du rotor, les nervures réduisent leurs marges avec la virole simultanément. En cas de contact, d'un côté comme de l'autre, l'impact mécanique est maîtrisé puisque les dents peuvent s'effriter contre le rotor sans l'endommager.

Le matériau abradable des dents 42 peut différer de celui des couches 36 radialement en face des nervures 32. Ainsi, des propriétés différentes peuvent être choisies. A titre d'exemple le premier matériau abradable, employé dans les dents 42, peut être plus tendre que le deuxième qui est présent dans les couches 36. Cela préserve le rotor 12. Ces matériaux peuvent être des élastomères, éventuellement avec des concentrations de sphères creuses différentes, ou des teneurs en charges distinctes. Aussi, les dents peuvent être plus tendre que les nervures. Les nervures peuvent être en titane, et/ou avec une dureté Vickers supérieure ou égale à : 200 MPa, ou 900 MPa. La dureté Vickers des dents est inférieure ou égale à: 100 MPa, ou 10 MPa.

Les nervures 32 peuvent être plus fines axialement que les dents 42. Cela optimise l'occupation sous virole, optimise la masse tournante et la résistance mécanique.

Optionnellement, la virole interne 30 peut comprendre au moins une gorge circulaire 50, éventuellement une pour chaque nervure 32. Chaque gorge circulaire 50 est ouverte radialement vers l'intérieur, et peut recevoir la pointe circulaire d'une nervure 32. Chaque gorge 50 s'étend radialement dans un sens différent des dents 42, notamment depuis la surface interne 44. Ceci permet une meilleure fermeture des jeux en fonctionnement. Chaque jeu J2 peut être mesuré contre le fond de la gorge 50 correspondante. Optionnellement, les gorges 50 sont formées dans les couches 36.

La figure 4 représente un système d'étanchéité selon un deuxième mode de réalisation de l'invention. Cette figure 4 reprend la numérotation des figures précédentes pour les éléments identiques ou similaires, la numération étant toutefois incrémentée de 100. Des numéros spécifiques sont utilisés pour les éléments spécifiques à ce mode de réalisation.

Ce système d'étanchéité est sensiblement identique à celui de la figure 3, il en diffère toutefois en ce que les dents annulaires 142 sont formées dans une même couche d'abradable 136 qui coopère en outre avec les nervures 132. Cette dernière est portée par la paroi 138 de la virole interne 130, et forme la surface interne 144. Les nombres de dents 142 et de nervure 132 changent également.

A nouveau les nervures 132 et les dents 142 sont placés par alternance. Les nervures 142 sont en regard de deux dents 132. Les hauteurs radiales de dents sont égales aux hauteurs des nervures.

Selon l'invention, il est envisageable de réaliser un compresseur mixte, c'est-à-dire qui comprend un ou plusieurs systèmes d'étanchéité selon la figure 3, et un ou plusieurs systèmes d'étanchéité selon la figure 4. Des gorges circulaires (non représentées) peuvent être ajoutées, notamment dans la couche 136.

La figure 5 esquisse un diagramme du procédé de fabrication d'un compresseur de turbomachine. Ce procédé peut être un procédé d'assemblage et/ou de mise en forme. Le compresseur peut correspondre à celui décrit en relation avec les figures 1 et 2, les systèmes d'étanchéité du compresseur étant par exemple suivant les enseignements des figures 3 et/ou 4.

Le procédé de fabrication du compresseur peut comprendre les étapes suivantes, éventuellement réalisées dans l'ordre qui suit:
(a) fourniture ou réalisation 200 d'une rangée annulaire d'aubes, et montage de ces aubes au carter externe du compresseur ;
(b) fixation 202 d'une virole interne à la rangée annulaire d'aube, ladite virole interne comprenant du matériau abradable ;
(c) ajout 204 d'au moins une ou de plusieurs dents annulaires en matériau abradable à l'intérieur de la virole interne ;
(d) positionnement 206 du matériau abradable de la virole interne autour des nervures annulaires du rotor du compresseur.

L'étape (c) ajout 204 peut être une étape de réalisation ou de montage d'une dent à l'intérieur de la virole. L'étape (c) ajout 204 peut comprendre une phase d'application 208 de matériau abradable dans la virole. La phase application 208 peut s'effectuer par moulage, ou collage, ou projection plasma.

Par la suite, l'étape (c) ajout 204 comprend une phase d'usinage 210 de l'abradable afin d'y tailler la dent annulaire. L'usinage peut être par tournage, notamment en plaçant la virole sur un mandrin. Dans ce cas, la phase d'application 208 tend à mettre en œuvre une strate annulaire d'abradable en surépaisseur par rapport aux dents. La matière superflue est taillée pour ne garder que la matière propre aux dents.

En alternative ou en complément, la phase d'application 208 d'abradable permet de former directement une ou chaque dent. Eventuellement, une dent présente sa forme définitive, une autre montre un surplus de matière qui est enlevé, par découpe et/ou usinage.

## Revendications

1. Compresseur (4; 6) de turbomachine (2), notamment un compresseur basse pression de turbomachine, le compresseur (4 ; 6) comprenant :
- un rotor (12) avec au moins une nervure annulaire (32 ; 132) ;
- une rangée annulaire d'aubes statoriques (26) ;
- une virole interne (30; 130) reliée aux aubes statoriques (26) et comprenant au moins une couche de matériau abradable (36 ; 136) apte à coopérer avec la au moins une nervure annulaire (32 ; 132) du rotor (12);
**caractérisé en ce que**
la virole interne (30 ; 130) comprend au moins une dent annulaire (42 ; 142) réalisée en matériau abradable et s'étendant radialement vers le rotor (12).

2. Compresseur (4 ; 6) selon la revendication 1, **caractérisé en ce que** la dent annulaire (42 ; 142) et le rotor (12) comprennent entre eux un premier jeu radial J1, la nervure annulaire (32; 132) et la virole interne (30; 130) comprennent entre elles un deuxième jeu radial J2 qui représente entre 50% et 150% du premier jeu radial J1.

3. Compresseur (4 ; 6) selon l'une des revendications 1 ou 2, **caractérisé en ce que** la dureté Vickers de la nervure annulaire (32 ; 132) est supérieure à la dureté Vickers de la dent annulaire (42 ; 142).

4. Compresseur (4 ; 6) selon l'une des revendications 1 à 3, **caractérisé en ce que** la dent annulaire (42 ; 142) présente une hauteur radiale égale à la hauteur radiale de la nervure annulaire (32 ; 132).

5. Compresseur (4 ; 6) selon l'une des revendications 1 à 4, **caractérisé en ce que** le matériau de la dent annulaire (42) est différent de celui coopérant avec la nervure annulaire (32), et est éventuellement plus friable.

6. Compresseur (4 ; 6) selon l'une des revendications 1 à 5, **caractérisé en ce que** le matériau abradable de la dent annulaire (142) est le même que celui coopérant avec la nervure annulaire (132) ; lesdits matériaux étant éventuellement venus de matière et/ou formant un ensemble monobloc.

7. Compresseur (4 ; 6) selon l'une des revendications 1 à 6, **caractérisé en ce que** le rotor (12) comprend au moins deux rangées annulaires d'aubes rotoriques (24) entre lesquelles est disposée axialement la dent annulaire (42 ; 142), les au moins deux rangées annulaires d'aube rotoriques (24) formant un ensemble monobloc.

8. Compresseur (4 ; 6) selon l'une des revendications 1 à 7, **caractérisé en ce que** la virole interne (30) comprend une surface annulaire interne (44) d'où s'étend radialement la dent annulaire (42), ladite surface interne (44) comprenant une gorge circulaire (50) disposée axialement au niveau de la nervure annulaire (32).

9. Compresseur (4 ; 6) selon l'une des revendications 1 à 8, **caractérisé en ce que** la dent annulaire (42 ; 142) est une première dent annulaire, la virole interne (30; 130) comprenant d'autres, éventuellement au moins deux autres, dents annulaires réalisées en matériau abradable et s'étendant radialement vers le rotor (12), les dents annulaires étant éventuellement réparties axialement le long de la virole interne.

10. Compresseur (4 ; 6) selon l'une des revendications 1 à 9, **caractérisé en ce que** la nervure annulaire (32 ; 132) est une première nervure, le rotor (12) comprenant en outre au moins une deuxième nervure annulaire, les nervures annulaires et la ou chaque dent annulaire (42 ; 142) formant une alternance.

11. Turbomachine (2), notamment un turboréacteur d'aéronef, comprenant un compresseur (4 ; 6) axial, **caractérisée en ce que** le compresseur (4 ; 6) est conforme à l'une des revendications 1 à 10, préférentiellement la dent annulaire (42 ; 142) comprend un matériau organique tel un polymère.

12. Procédé de fabrication d'un compresseur (4; 6) de turbomachine, le procédé comprenant les étapes suivantes :
(a) fourniture ou réalisation (200) d'une rangée annulaire d'aubes statoriques (26) ;
(b) fixation (202) d'une virole interne (30; 130) à la rangée annulaire d'aubes statoriques (26), ladite virole interne (30; 130) comprenant du matériau abradable ;
(d) positionnement (206) du matériau abradable de la virole interne (30 ; 130) autour d'une nervure annulaire (32; 132) d'un rotor (12) du compresseur (4 ; 6);
**caractérisé en ce que** préalablement à l'étape (d) positionnement (206), il comprend une étape :
(c) ajout (204) d'au moins une dent annulaire (42; 142) en matériau abradable à l'intérieur de la virole interne (30 ; 130) ; à l'issue de l'étape (d) positionnement (206), le compresseur (4 ; 6) est éventuellement conforme à l'une des revendications 1 à 10.

13. Procédé selon la revendication 12, **caractérisé en ce que** l'étape (c) ajout (204) comprend une phase (208) de moulage, ou de collage, ou de projection plasma de matériau abradable à l'intérieur de la virole interne (30 ; 130).

14. Procédé selon l'une des revendications 12 à 13, **caractérisé en ce que** l'étape (c) ajout (204) comprend une phase d'usinage (201) de l'abradable afin d'y tailler la dent annulaire (42 ; 142).

15. Procédé selon l'une des revendications 12 à 14, **caractérisé en ce qu'**à l'issue de la phase de moulage, ou de collage, l'abradable forme la dent annulaire (42 ; 142).

## Patentansprüche

1. Kompressor (4; 6) einer Turbomaschine (2), vorzugsweise ein Turbomaschinen-Niederdruckkompressors, wobei der Kompressor (4; 6) Folgendes umfasst:
- einen Rotor (12) mit mindestens einer ringförmigen Rippe (32; 132);
- eine ringförmige Reihe von Statorschaufeln (26);
- eine innere Verkleidung (30; 130), die mit den Statorschaufeln (26) verbunden ist und mindestens eine Schicht abriebfähiges Material (36; 136) enthält, die in der Lage ist, mit mindestens einer ringförmigen Rippe (32; 132) des Rotors (12) zusammenzuwirken;
**dadurch gekennzeichnet, dass**
die innere Verkleidung (30; 130) aus mindestens einem ringförmigen Zahn (42; 142) aus abriebfähigem Material besteht und sich radial zum Rotor (12) erstreckt.

2. Kompressor (4; 6) nach Anspruch 1, **dadurch gekennzeichnet, dass** der ringförmige Zahn (42; 142) und der Rotor (12) zwischen sich ein erstes radiales Spiel J1 aufweisen und die ringförmige Rippe (32; 132) und die innere Verkleidung (30; 130) zwischen sich ein zweites radiales Spiel J2 aufweisen, das zwischen 50% und 150% des ersten radialen Spiels J1 darstellt.

3. Kompressor (4; 6) nach einem der Ansprüche 1 oder 2, **dadurch gekennzeichnet, dass** die Vickershärte der ringförmigen Rippe (32; 132) größer ist als die Vickershärte des ringförmigen Zahns (42; 142).

4. Kompressor (4; 6) nach einem der Ansprüche 1 bis 3, **dadurch gekennzeichnet, dass** der ringförmige Zahn (42; 142) eine radiale Höhe aufweist, die gleich der radialen Höhe der ringförmigen Rippe (32; 132) ist.

5. Kompressor (4; 6) nach einem der Ansprüche 1 bis 4, **dadurch gekennzeichnet, dass** sich das Material des ringförmigen Zahns (42) von dem mit der ringförmigen Rippe (32) zusammenwirkenden Material unterscheidet und möglicherweise brüchiger ist.

6. Kompressor (4; 6) nach einem der Ansprüche 1 bis 5, **dadurch gekennzeichnet, dass** das abriebfähige Material des ringförmigen Zahns (142) dasselbe ist wie das Material, das mit der ringförmigen Rippe (132) zusammenwirkt; wobei die Materialien potentiell einteilig sind und/oder eine einteilige Einheit bilden.

7. Kompressor (4; 6) nach einem der Ansprüche 1 bis 6, **dadurch gekennzeichnet, dass** der Rotor (12) mindestens zwei ringförmige Reihen von Rotorblättern (24) aufweist, zwischen denen der ringförmige Zahn (42; 142) axial angeordnet ist, wobei mindestens zwei ringförmige Reihen von Rotorblättern (24) eine einteilige Anordnung bilden.

8. Kompressor (4; 6) nach einem der Ansprüche 1 bis 7, **dadurch gekennzeichnet, dass** die innere Verkleidung(30) eine innere ringförmige Fläche (44) aufweist, von der sich der ringförmige Zahn (42) radial erstreckt, wobei diese innere Fläche (44) eine kreisförmige Nut (50) umfasst, die axial an der Position der ringförmigen Rippe (32) angeordnet ist.

9. Kompressor (4; 6) nach einem der Ansprüche 1 bis 8, **dadurch gekennzeichnet, dass** der ringförmige Zahn (42; 142) ein erster ringförmiger Zahn ist, die innere Verkleidung (30; 130) anderen, möglicherweise mindestens zwei anderen ringförmigen Zähnen umfasst, die aus abriebfähigen Material bestehen und sich radial zum Rotor (12) erstrecken, wobei die ringförmigen Zähne möglicherweise axial entlang der inneren Verkleidung verteilt sind.

10. Kompressor (4; 6) nach einem der Ansprüche 1 bis 9, **dadurch gekennzeichnet, dass** die ringförmige Rippe (32; 132) eine erste Rippe ist, wobei der Rotor (12) ferner mindestens eine zweite ringförmige Rippe umfasst, wobei die ringförmigen Rippen und der oder jeder ringförmige Zahn (42; 142) sich abwechseln.

11. Turbomaschine (2), vorzugsweise ein Flugzeugturbojet-Triebwerk, umfassend einen Axialkompressor (4; 6), **dadurch gekennzeichnet, dass** der Kompressor (4; 6) einem der Ansprüche 1 bis 10 entspricht, und vorzugsweise der ringförmige Zahn (42; 142) ein organisches Material wie ein Polymer enthält.

12. Verfahren zur Herstellung eines Turbomaschinen-Kompressors (4; 6) mit folgenden Schritten:
(a) Bereitstellen oder Erzeugen (200) einer ringförmigen Reihe von Statorschaufeln (26);
(b) Anbringen (202) einer inneren Verkleidung (30; 130) an der ringförmigen Reihe von Statorschaufeln (26), wobei die innere Verkleidung (30; 130) ein abriebfähiges Material aufweist;
(d) Positionieren (206) des abriebfähigen Materials der inneren Verkleidung (30; 130) um eine ringförmige Rippe (32; 132) eines Rotors (12) des Kompressors (4; 6);
**dadurch gekennzeichnet, dass** es vor dem Schritt (d) des Positionierens (206) einen Schritt umfasst:
(c) Hinzufügen (204) mindestens eines ringförmigen Zahns (42; 142) aus abriebfestem Material innerhalb der inneren Verkleidung (30; 130); am Ende von Schritt (d) des Positionierens (206) erfüllt der Kompressor (4; 6) möglicherweise einen der Ansprüche 1 bis 10.

13. Verfahren nach Anspruch 12, **dadurch gekennzeichnet, dass** der Schritt (c) des Hinzufügens (204) eine Phase (208) des Formens, Klebens oder Plasmaspritzens von abriebfähigem Material in die innere Verkleidung (30; 130) umfasst.

14. Verfahren nach einem der Ansprüche 12 und 13, **dadurch gekennzeichnet, dass** der Schritt (c) des Hinzufügens (204) eine Phase (201) des Bearbeitens des abriebfähigen Materials umfasst, um den ringförmigen Zahn (42; 142) hineinzuschneiden.

15. Verfahren nach einem der Ansprüche 12 bis 14, **dadurch gekennzeichnet, dass** das abriebfähige Material am Ende der Formungs- oder Klebephase den ringförmigen Zahn (42; 142) bildet.

## Claims

1. Compressor (4; 6) of a turbomachine (2), preferably a turbomachine low-pressure compressor, the compressor (4; 6) comprising:
- a rotor (12) with at least one annular rib (32; 132);
- an annular row of stator blades (26);
- an internal shroud (30; 130) connected to the stator blades (26) and comprising at least one layer of abradable material (36; 136) able to cooperate with the at least one annular rib (32; 132) of the rotor (12);
**characterized in that**
the internal shroud (30; 130) comprises at least one annular tooth (42; 142) made of abradable material and extending radially towards the rotor (12).

2. Compressor (4; 6) according to Claim 1, **characterized in that** the annular tooth (42; 142) and the rotor (12) have between them a first radial clearance J1, and the annular rib (32; 132) and the internal shroud (30; 130) have between them a second radial clearance J2 which represents between 50% and 150% of the first radial clearance J1.

3. Compressor (4; 6) according to one of Claims 1 or 2, **characterized in that** the Vickers hardness of the annular rib (32; 132) is greater than the Vickers hardness of the annular tooth (42; 142).

4. Compressor (4; 6) according to one of Claims 1 to 3, **characterized in that** the annular tooth (42; 142) has a radial height that is equal to the radial height of the annular rib (32; 132).

5. Compressor (4; 6) according to one of Claims 1 to 4, **characterized in that** the material of the annular tooth (42) is different from the material cooperating with the annular rib (32), and is potentially more friable.

6. Compressor (4; 6) according to one of Claims 1 to 5, **characterized in that** the abradable material of the annular tooth (142) is the same as the material cooperating with the annular rib (132); the said materials being potentially integral and/or forming a one-piece assembly.

7. Compressor (4; 6) according to one of Claims 1 to 6, **characterized in that** the rotor (12) comprises at least two annular rows of rotor blades (24) between which the annular tooth (42; 142) is arranged axially, the at least two annular rows of rotor blades (24) forming a one-piece assembly.

8. Compressor (4; 6) according to one of Claims 1 to 7, **characterized in that** the internal shroud (30) comprises an internal annular surface (44) from which the annular tooth (42) extends radially, the said internal surface (44) comprising a circular groove (50) arranged axially at the position of the annular rib (32).

9. Compressor (4; 6) according to one of Claims 1 to 8, **characterized in that** the annular tooth (42; 142) is a first annular tooth, the internal shroud (30; 130) comprising other, potentially at least two other, annular teeth made from abradable material and extending radially towards the rotor (12), the annular teeth potentially being distributed axially along the internal shroud.

10. Compressor (4; 6) according to one of Claims 1 to 9, **characterized in that** the annular rib (32; 132) is a first rib, the rotor (12) further comprising at least a second annular rib, the annular ribs and the or each annular tooth (42; 142) alternating with one another.

11. Turbomachine (2), preferably an aircraft turbojet engine, comprising an axial compressor (4; 6), **characterized in that** the compressor (4; 6) is in accordance with one of Claims 1 to 10, and preferably the annular tooth (42; 142) contains an organic material such as a polymer.

12. Method for manufacturing a turbomachine compressor (4; 6), the method comprising the following steps:
(a) of providing or creating (200) an annular row of stator blades (26);
(b) of attaching (202) an internal shroud (30; 130) to the annular row of stator blades (26), the said internal shroud (30; 130) comprising abradable material;
(d) of positioning (206) the abradable material of the internal shroud (30; 130) around an annular rib (32; 132) of a rotor (12) of the compressor (4; 6);
**characterized in that** prior to step (d) of positioning (206), it comprises a step: (c) of adding (204) at least one annular tooth (42; 142) made of abradable material inside the internal shroud (30; 130); at the end of step (d) of positioning (206), the compressor (4; 6) being potentially in accordance with one of Claims 1 to 10.

13. Method according to Claim 12, **characterized in that** step (c) of adding (204) comprises a phase (208) of moulding or bonding or plasma-spraying of abradable material into the internal shroud (30; 130).

14. Method according to one of Claims 12 and 13, **characterized in that** step (c) of adding (204) comprises a phase (201) of machining the abradable material in order to cut the annular tooth (42; 142) therein.

15. Method according to one of Claims 12 to 14, **characterized in that** at the end of the moulding or bonding phase the abradable material forms the annular tooth (42; 142).
